# FASCICULE DE BREVET EUROPEEN

(11) **EP 0 229 801 B1**
(45) Date de publication et mention de la délivrance du brevet: **27.03.1991**
(21) Numéro de dépôt: 86904205.1
(22) Date de dépôt: 01.07.1986
(51) Int. Cl.: B25B 23/142

(54) **NOUVELLE CLE DE SERRAGE DYNAMOMETRIQUE DU TYPE A ELEMENTS DEFORMANTS DE FLEXION**
NEUER DREHMOMENTSCHLÜSSEL VOM TYP MIT BIEGEVERFORMUNGSELEMENTEN
NEW DYNAMOMETRIC SPANNER OF THE DEFORMING FLEXION ELEMENTS TYPE

(30) Priorité: 02.07.1985 FR 8510267
(43) Date de publication de la demande: 29.07.1987
(73) Titulaire: GEORGES RENAULT INNOVATIONS par abrévation GRIN, F-44230 St-Sebastien-S-Loire (FR)
(72) Inventeur: BURRELER, Michel, F-92160 Antony (FR)
(74) Mandataire: Harlé, Robert
(86) Numéro de dépôt international: FR8600234
(87) Numéro de publication internationale: WO8700109

(56) Documents cités:
- DE-A- 3 139 374
- FR-A- 1 034 602
- Machine Design, vol.49, no. 9, avril 1977, Cleveland, Ohio (US): "Spaced-out sensors simplify torque wrench", voir page 70

## Description

### "Nouvelle clé de serrage dynanométrique du type à éléments déformants de flexion"

La présente invention concerne les outils de serrage utilisés dans le domaine d'assemblage par vissage, permettant de contrôler le couple de serrage soit au cours de l'opération d'assemblage, soit à tout moment sur un organe d'assemblage déjà serré.

Les moyens de contrôle du couple de serrage actuellement utilisés consistent soit dans des clés dynanométriques, soit dans des capteurs. C'est ainsi qu'il existe actuellement trois types de clés dynanométriques:
- les clés à lecture directe,
- les clés à déclenchement,
- les clés à éléments déformants de flexion.

Dans les clés à lecture directe, une aiguille se déplace devant un cadran gradué sous l'effet du couple exercé par l'opérateur, le déplacement de ladite aiguille étant proportionnel à ce couple, le retour au point zéro s'effectuant dès la cessation de l'effort de serrage. Ce type de clé n'apporte pas la précision désirée en raison des erreurs d'appréciation de la position de l'aiguille par rapport au cadran au moment où l'opérateur exerce l'effort nécessaire au serrage.

Les clés dites à déclenchement sont particulièrement destinées à parachever ou retoucher un assemblage pour lequel un couple minimum de serrage des organes de liaison est exigé; à cet effet, elles sont réglées à une valeur de couple déterminée par avance dit couple de déclenchement, au-delà duquel la clé n'a plus d'action sur l'organe de liaison: elle ne donne de ce fait aucune indication de contrôle du taux de serrage réel.

Les clés à éléments déformants de flexion se composent d'une façon générale de trois éléments principaux:
- une partie d'extrémité sur laquelle s'adaptent les outils de serrage proprement dits, douille ou clé plate par exemple,
- une seconde partie d'extrémité constituant la poignée sur laquelle s'exerce la force de serrage,
- une partie centrale reliant les deux parties d'extrémité ou manche, dans laquelle s'inscrit l'élément déformant ou corps d'épreuve sur lequel sont collées des jauges électriques d'extensométrie.

Les clés de ce type actuellement utilisées, ont pour principal inconvénient d'exiger une position rigoureuse et immuable de la main en un point précis sur la poignée, toute position différente de la force d'application le long du manche provoquant immanquablement une erreur de lecture. D'autre part, cette erreur de lecture peut également être provoquée par un couple de torsion appliqué malencontreusement par l'opérateur sur le manche comme celui résultant de la position du pouce en appui sur une génératrice de la poignée, les autres doigts jointifs enserrant le diamètre de la poignée; ce couple bien que n'ayant aucun effet sur le couple de serrage de l'assemblage peut avoir une influence sur la valeur affichée. Une telle clé est représentée dans le document Machine Design, Volume 49, n° 9 (1977.04).

La clé, suivant l'invention, a pour but d'assurer une mesure de couple de serrage précise sans risque d'erreur quels que soient la position de la main de l'opérateur sur le manche de l'outil et le couple de torsion exercé malencontreusement par celui-ci. Elle s'apparente sur ce plan à l'exemple de clé présenté dans le document FR-A-1 034 602 (FACOM), mais ses performances ne sont pas comparables.

Selon l'invention, la clé est du type dynamométrique à élément déformant, comportant un élément d'extrémité avant qui reçoit l'outil de serrage, un élément d'extrémité arrière formant poignée et sur laquelle s'exerce l'action de la force de serrage, un élément déformant s'inscrivant entre lesdits éléments d'extrémité avant et arrière, lesquels éléments d'extrémité avant et arrière sont reliés entre eux à l'aide d'éléments intermédiaires articulés ou flexibles disposés symétriquement de part et d'autre de l'axe longitudinal de la clé, l'articulation ou la flexion desdits éléments intermédiaires s'exerçant autour d'axes perpendiculaires au plan dans lequel s'exerce l'effort de serrage, les articulations desdites éléments intermédiaires articulés ou flexibles sont positionnées, selon des lignes convergentes en un point situé sur l'axe de rotation de l'organe d'assemblage à serrer pour que les efforts de traction et de compression efforts de traction et de compression auxquels sont soumis lesdits éléments articulés ou flexibles, s'exerçent selon des lignes d'action qui convergent en un point situé sensiblement sur l'axe de rotation de l'organe à serrer; cette clé est caractérisée en ce qu'elle comporte un élément déformant en acier à ressort, en forme de poutre de flexion disposée sur l'axe longitudinal de la clé, lequel élément déformant de flexion est encastré, à l'une de ses extrémités, dans un logement de l'élément d'extrémité avant, l'autre extrémité étant libre et s'inscrit sans jeu, selon sa longueur, soit entre les éléments intermédiaires, soit dans la partie d'extrémité arrière, assurant la transmission de l'effort appliqué par l'opérateur.

Toujours selon l'invention, l'élément déformant est encastré par une de ses extrémités dans la partie porte-outil; il comporte avantageusement à son extrémité libre un roulement d'axe perpendiculaire au plan dans lequel s'exerce l'effort et sur la bague extérieure duquel roulement s'exercent les efforts.

Ce mode de montage a pour avantage de supprimer les forces de frottement et d'assurer avec précision et de façon constante le point d'application de la force sur l'extrémité de l'élément déformant; de plus, il garantit une remise au zéro systématique du système ainsi que sa parfaite réversibilité.

Dans une variante de réalisation, la partie arrière logée dans la poignée et la partie avant portant l'outil forment une seule pièce, sur laquelle des usinages appropriés déterminent sur ladite pièce des zones d'amincissement réalisant, disposées symétriquement de part et d'autre de l'axe de la clé, des lames de fléxion s'apparentant aux biellettes articulées de la précédente forme de réalisation. Dans ce cas, les droites passant par l'axe des fibres neutres des sections minimum des zones d'amincissement correspondant aux extrémités des lames de flexion convergent vers l'axe de l'élément à serrer.

De plus, tous les axes d'articulation sont montés sur douille à aiguilles supprimant ainsi tout risque d'effort résiduel sur l'élément déformant après avoir relaché l'effort sur le manche de la clé.

Les dessins annexés illustrent, à titre d'exemple, non limitatif, un mode de réalisatin d'une clé conforme à la présente invention. Dans ceux_ci:
- la figure 1 illustre schématiquement le couple de basculement engendré par la position des doigts de l'opérateur sur le manche de la clé,
- la figure 2 représente la distance à laquelle s'exerce l'effort de serrage par rapport à l'axe de rotation de l'organe d'assemblage,
- la figure 3 représente une vue en coupe partielle en élévation d'une clé selon l'invention,
- les figures 4 et 5 représentent la clé en vues de dessus-coupe par l'axe,
- la figure 6 représente une variante de réalisation selon une pièce monobloc regroupant la partie avant porte-outil et la partie arrière s'ajustant dans la poignée et comportant des lames de flexion,
- la figure 7 représente une vue en élévation/coupe partielle d'une clé comportant la variante selon la figure 6,
- la figure 8 représente une vue de dessus-coupe par l'axe correspondant à la figure 7,
- la figure 9 représente une vue de dessus-coupe par l'axe avec une variante de positionnement du galet par rapport aux lames de flexion.

Tel que représenté en figure 1, au cours de la prise en main de l'outil de serrage par l'opérateur, devant exercer une force de traction, celui-ci applique le plus souvent, à l'aide de son pouce une réaction lui permettant de mieux contrôler son effort, laquelle engendre entre le pouce et les doigts de la main un couple de basculement. Par ailleurs, cette force de traction F n'est pas toujours transmise à l'outil au même endroit sur le manche, la distance D étant variable (figure 2). Il s'en suit dans les différents types de clé actuellement utilisés des erreurs de mesure, l'opérateur pouvant provoquer une déformation de l'élément sensible sans exercer un couple sur l'élément à serrer.

Selon les figures 3, 4 et 5, la clé se compose d'un élément d'extrémité avant 1 ou porte outil, d'un élément d'extrémité arrière 2 constituant la poignée et d'une partie intermédiaire 3 correspondant à l'élément déformant de flexion.

L'élément avant 1 comporte a son extrémité un usinage la dans lequel s'ajuste sans jeu la queue de l'outil 4: la liaison est stabilisée par un dispositif du type a encliquetage constitué d'une lame d'acier à ressort 5 logée dans l'usinage la. L'outil vient en fin de mise en place, en appui sur une butée 6 qui détermine d'une façon précise la position de l'extrémité avant de la clé à une distance invariable L de l'axe de rotation de l'organe d'assemblage. L'élément avant 1 comporte à son autre extrémité opposée à l'outil un logement 1b dans lequel s'encastre sans jeu l'élément déformant 3, la liaison des deux parties étant complétée par la mise en place d'une goupille 7. Cette même extrémité de l'élément avant 1 comporte deux chapes latérales 1c munies chacune d'axe d'articulation 8 perpendiculaire au plan dans lequel s'exerce l'effort de serrage.

L'élément arrière 2 est constitué de deux éléments d'axe commun: une pièce 2a formant poignée alésée sur toute sa longueur et une pièce 2b s'ajustant dans l'alésage de la poignée, laquelle pièce 2b comporte à l'extrémité opposée à la poignée deux chapes latérales 2c munies chacune d'un axe d'articulation 9 perpendiculaire au plan dans lequel s'exerce l'effort de serrage. La pièce 2b est également alésée sur toute sa longueur.

Les éléments avant 1 et arrière 2 sont reliés entre eux au moyen d'un jeu de deux biellettes latérales 10 reliant chacune les axes 8 et 9 des chapes respectives 1c et 2c desdits éléments 1 et 2, situés d'un même côté de l'axe longitudinal de la clé, lesdites biellettes étant disposées dans le plan dans lequel s'exerce l'effort de serrage. La longueur des biellettes 10 et l'écartement transversal des deux axes 8 ainsi que celui des deux axes 9 sont tels que les deux droites XY et X′Y′ passant chacune par un axe 9 et un axe 8 situés d'un même côté de l'axe de la clé convergent en un point O situé sur l'axe de rotation de l'organe d'assemblage à serrer (figure 5).

L'élément déformant 3 réalisé en acier à ressort comporte en-dehors de sa zone d'encastrement dans la pièce 1 une extrémité libre 3a de section rectangulaire disposée de façon telle que la plus grande dimension soit perpendiculaire au plan contenant les biellettes. La partie 3a comporte à son extrémité un roulement d'axe vertical 11 dont le diamètre s'inscrit sans jeu entre les extrémités des biellettes 10 sensiblement au niveau des axes 9, créant ainsi les points de contact des biellettes sur l'élément déformant. Les axes d'articulation 8 et 9 sont montés sur douilles à aiguilles: l'ensemble de ces dispositions permet d'éviter la présence de tout effort résiduel sur l'élément déformant après serrage. Sur cet élément sont collées quatre jauges de contrainte 12 autocompensées en température pour l'acier utilisé; elles sont disposées de telle manière que le signal délivré soit proportionnel à la flexion de l'élément; ces jauges sont reliées à un connecteur 13 situé à l'extrémité libre de la poignée 2a au moyen de câbles 14 traversant les alésages des pièces 2a et 2b. La clé est raccordée à un coffret électronique de mesure de couple. L'ensemble des organes de liaison des parties avant 1 et arrière 2, c'est-à-dire des biellettes 10, ainsi que l'élément déformant 3, son roulement d'extrémité et les jauges de contrainte sont logés dans un carter protecteur 15 s'ajustant sur la pièce 2b.

Selon une variante de réalisation représentée en vue de dessus dans la figure 6, les parties avant 1 et arrière 2b sont confondues en une pièce unique comportant à son extrémité avant les alésages 1a et 1b dans lesquels se logent respectivement l'outil 4 et l'élément déformant 3, son extrémité arrière 1d s'ajustant dans l'alésage de la poignée 2a. Les parties avant et arrière de la pièce sont reliées par une partie intermédiaire comportant un évidement central le dont les flancs intérieurs verticaux déterminent avec les flancs extérieurs deux lames parallèles 1f. Dans la zone de raccordement de chacune de ces lames avec lesdites parties avant et arrière sont exécutés, sur les flancs intérieurs et extérieurs des lames, des usinages verticaux 1g à l'aide d'une fraise cylindrique par exemple de façon à déterminer des gorges verticales de section sensiblement semi-circulaire, lesquelles gorges sont disposées par deux en vis à vis l'une de l'autre sur lesdits flancs intérieurs et extérieurs de façon à réaliser une réduction de section des lames 1f par amincissement de leur épaisseur dans le sens transversal pour créer des zones de flexion 1h assimilant lesdites lames à des pseudo-biellettes. Tel que représenté en fgures 6, 8 et 9 les droites xy et x′y′ passant chacune par l'axe des fibres neutres des sections minimum des zones de flexion correspondant aux extrémités de chaque lame 1f, située de chaque côté de l'axe de la clé convergent vers le point O situé sur l'axe de rotation de l'organe d'assemblage à serrer. Les efforts sont transmis au galet 11, monté à l'extrémité de l'élément déformant, par l'intermédiaire de vis 16 réglables. Ces vis sont implantées selon les cas illustrés en figures 8 et 9 soit dans la lame 1f, soit dans la partie 1d selon la longueur de l'élément déformant 3.

La clé, objet de l'invention, peut être utilisée dans tous les cas d'assemblage par vissage, comme moyen de contrôle du serrage au moment de l'assemblage ou de contrôle sur un assemblage déjà serré.

## Revendications

1. Clé de serrage pour organe d'assemblage par vissage, du type clé dynamométrique à élément déformant, comportant un élément d'extrémité avant (1) recevant les outils de serrage, un élément d'extrémité arrière (2) formant poignée sur laquelle s'exerce l'action de la force de serrage, entre lesquels éléments s'inscrit l'élément déformant (3), lesdits éléments d'extrémité avant (1) et arrière (2) étant reliés entre eux à l'aide d'éléments intermédiaires articulés ou flexibles (10, 1f) disposés symétriquement de part et d'autre de l'axe longitudinal de la clé, l'articulation ou la flexion desdits éléments intermédiaires (10, 1f) s'exerçant autour d'axes perpendiculaires au plan dans lequel s'exerce l'effort de serrage, les articulations (8, 9, 1g) desdits éléments intermédiaires articulés ou flexibles sont positionnées, selon des lignes (XY, X′Y′) convergentes en un point (O) situé sur l'axe de rotation de l'organe d'assemblage à serrer, caractérisée en ce qu'elle comporte, entre lesdits éléments avant (1) et arrière (2), un élément déformant (3) en acier à ressort en forme de poutre de flexion, disposé sur l'axe longitudinal de la clé et dont l'une des extrémités est encastrée dans l'élément avant (1) et dont l'autre extrémité est libre et s'inscrit sans jeu soit entre lesdits éléments intermédiaires soit dans l'élément arrière assurant la transmission de l'effort appliqué par l'opérateur.

2. Clé de serrage dynamométrique selon la revendication 1, caractérisée en ce qu'elle comporte des éléments intermédiaires articulés en forme de biellettes (10) montées sur des axes (8, 9), lesquels axes sont disposés à l'extrémité arrière de l'élément d'extrémité avant (1) et à l'extrémité avant de l'élément d'extrémité arrière (2).

3. Clé de serrage dynamométrique selon la revendication 1, caractérisée en ce qu'elle comporte des éléments intermédiaires en forme de lames de flexion (1f) dont les extrémités amincies (1h) permettent une liaison déformable élastiquement entre l'extrémité avant (1) et l'extrémité avant de l'élément d'extrémité arrière (2).

4. Clé de serrage dynamométrique selon l'une quelconque des revendications 2 ou 3, caractérisée en ce qu'elle comporte un élément déformant de flexion (3) encastré dans l'élément d'extrémité avant (1), l'extrémité libre dudit élément déformant de flexion est muni d'un roulement d'axe (11) perpendiculaire au plan de l'effort, dont le diamètre s'inscrit sans jeu dans un évidement de l'élément d'extrémité arrière (2).

5. Clé de serrage dynamométrique selon la revendication 4, caractérisée en ce que le diamètre externe du roulement s'inscrit entre deux vis de butée réglables (16) implantées dans l'élément d'extrémité arrière (2 ou 1d), à proximité des articulations des éléments intermédiaires (1f).

6. Clé de serrage dynamométrique selon l'une quelconque des revendications 2 ou 3, caractérisée en ce qu'elle comporte un élément déformant de flexion (3) encastré dans l'élément d'extrémité avant (1), l'extrémité libre dudit élément déformant de flexion est munie d'un roulement d'axe (11) perpendiculaire au plan de l'effort, dont le diamètre s'inscrit sans jeu entre les extrémités des biellettes (10), sensiblement au niveau des axes d'articulations (9) desdites biellettes (10) sur l'élément d'extrémité arrière (2).

7. Clé de serrage dynamométrique selon la revendication 6, caractérisée en ce que le roulement de l'élément déformant de flexion (3) s'inscrit sans jeu entre deux vis de butée réglables (16) implantées dans l'extrémité des lames de flexion (1f), à proximité de leur zone de flexion (1h) les reliant à l'élément d'extrémité arrière (2).

8. Clé de serrage dynamométrique selon l'une quelconque des revendications 1 à 7, caractérisée en ce qu'elle comporte, collées sur l'élément déformant de flexion (3) des jauges de contrainte (12) auto-compensées en température pour l'acier utilisé, disposées de telle manière que le signal délivré soit proportionnel à la flexion dudit élément déformant (3), lesquelles jauges sont reliées au moyen de câbles (14) à connecteur (13) assurant le raccordement de la clé à un coffret électronique de mesure de couple.

## Patentansprüche

1. Spannschlüssel zur Schraubmontage der Bauart eines Drehmomentschlüssels mit verformbarem Teil, der ein vorderes Außenteil (1) zur Aufnahme der Spannwerkzeuge, ein hinteres Außenteil (2), welches einen Handgriff bildet, auf den die Spannkraft ausgeübt wird, aufweist, zwischen welchen Teilen das verformbare Teil (3) angeordnet ist, wobei das vordere Außenteil (1) und das hintere Außenteil (2) miteinander durch gelenkige oder flexible Zwischenteile (10, 1f) verbunden sind, die symmetrisch beiderseits der Längsachse des Schlüssels angeordnet sind, wobei die Gelenke oder die Biegsamkeit der Zwischenteile (10, 1f) um Achsen verlaufen, die auf der Ebene rechtwinklig stehen, in welcher die Spannkraft ausgeübt wird, wobei die Gelenke (8, 9, 1g) der gelenkigen oder flexiblen Zwischenteile entlang Linien (XY, X′Y′) angeordnet sind, die in einen Punkt (O) auf der Drehachse des Spannschlüssels zur Schraubmontage konvergieren, **dadurch** **gekennzeichnet**, daß er zwischen dem vorderen Außenteil (1) und dem hinteren Außenteil (2) ein verformbares federndes Teil (3) aus Stahl in Form eines Biegebalkens aufweist, welcher auf der Längsachse des Schlüssels angeordnet ist und von dem die eine der beiden Außenseiten in das vordere Außenteil (1) eingebettet ist und die andere Außenseite frei ist und ohne Spiel zwischen den Zwischenelementen oder in dem hinteren Teil angeordnet ist und die Übertragung der von der Bedienungsperson angewandten Kraft gewährleistet.

2. Spannschlüssel der Bauart eines Drehmomentschlüssels nach Anspruch 1, **dadurch** **gekennzeichnet**, daß er gelenkige Zwischenteile in Form von Pleuelstangen (10) aufweist, die auf Achsen (8, 9) montiert sind, und daß die Achsen an dem hinteren Ende des vorderen Außenteils (1) und an dem vorderen Ende des hinteren Außenteils (2) angeordnet sind.

3. Spannschlüssel der Drehmomentbauart nach Anspruch 1, **dadurch** **gekennzeichnet**, daß er Zwischenteile in Form von Biegelamellen (1f) umfaßt, von denen verjüngte Enden (1h) eine elastisch verformbare Verbindung zwischen dem hinteren Ende des vorderen Außenteils (1) und dem vorderen Ende des hinteren Außenteils (2) gestatten.

4. Spannschlüssel der Drehmomentbauart nach einem der Ansprüche 2 oder 3, **dadurch** **gekennzeichnet**, daß er ein verformbares federndes Teil (3) umfaßt, welches in das vordere Außenteil (1) eingefügt ist, daß das freie Ende dieses verformbaren federnden Teils mit einer Rollenachse (11) rechtwinklig zu der Kraftebene versehen ist, dessen Durchmesser spielfrei in einen Hohlraum des hinteren Außenteils (2) eingefügt ist.

5. Spannschlüssel der Bauart eines Drehmomentschlüssels nach Anspruch 4, **dadurch** **gekennzeichnet**, daß der Außendurchmesser der Rolle zwischen zwei einstellbare Anschlagschrauben (16) eingefügt ist, die in dem hinteren Außenteil (2 oder 1d) in der Nähe der Gelenke der Zwischenteile (1f) angeordnet sind.

6. Spannschlüssel der Bauart eines Drehmomentschlüssels nach einem der Ansprüche 2 oder 3, **dadurch** **gekennzeichnet**, daß er ein verformbares federndes Teil (3) aufweist, das in das vordere Außenteil (1) eingefügt ist, daß das freie Ende des verformbaren federnden Teils mit einer Rollenachse (11) rechtwinklig zu der Kraftebene ausgestattet ist, dessen Durchmesser ohne Spiel zwischen den Enden der Pleuelstangen (10) im wesentlichen in Höhe der Gelenkachsen (9) der Pleuelstangen (10) auf dem hinteren Außenteil (2) eingefügt ist.

7. Spannschlüssel der Bauart eines Drehmomentschlüssels nach Anspruch 6, **dadurch** **gekennzeichnet,** daß die Rolle des verformbaren federnden Teils (3) ohne Spiel zwischen zwei einstellbaren Anschlagschrauben (16) eingefügt ist, die in dem Ende der Biegelamellen (1f) in der Nähe deren Biegezone (1h) angeordnet sind, welche sie mit dem hinteren Außenteil (2) verbinden.

8. Spannschlüssel der Bauart eines Drehmomentschlüssels nach einem der Ansprüche 1-7, **dadurch** **gekennzeichnet**, daß er auf das verformbare federnde Teil (3) aufgeklebte Dehnungsmeßstreifen (12) aufweist, die für den verwendeten Stahl temperaturkompensiert sind und in einer solchen Weise angeordnet sind, daß das abgegebene Signal der Biegung des verformbaren Teils (3) proportional ist, die mit einem Stecker (13) verbunden sind, der den Anschluß des Spannschlüssels an ein elektronisches Drehmomentmeßgerät gestattet.

## Claims

1. Wrench, for a member for assembly by screwing, of the torque-wrench type with a deforming element, comprising a front end element (1) receiving the tightening tools and a rear end element (2) forming a handle on which the action of the tightening force is exerted, between which elements the deforming element (3) is inscribed, the said front (1) and rear (2) end elements being connected to one another by means of articulated or flexible intermediate elements (10, 1f) arranged symmetrically on either side of the longitudinal axis of the wrench, the articulation or flexion of the said intermediate elements (10, 1f) being exerted about axes perpendicular to the plane in which the tightening force is exerted, the articulations (8, 9, 1g) of the said articulated or flexible intermediate elements being positioned according to lines (XY, X′Y′) converging at a point (O) located on the axis of rotation of the assembly member to be tightened, characterized in that it comprises, between the said front (1) and rear (2) elements, a spring-steel deforming element (3) in the form of a flexion beam which is arranged on the longitudinal axis of the wrench and of which one of the ends is embedded in the front element (1) and the other end is free and is inscribed without play either between the said intermediate elements or in the rear element ensuring the transmission of the force exerted by the operator.

2. Torque wrench according to Claim 1, characterized in that it comprises articulated intermediate elements in the form of rocker bars (10) mounted on axles (8, 9), which axles are arranged at the rear end of the front end element (1) and at the front end of the rear end element (2).

3. Torque wrench according to Claim 1, characterized in that it comprises intermediate elements in the form of flexion blades (1f), the thinned ends (1h) of which allow an elastically deformable connection between the rear end of the front element (1) and the front end of the rear element (2).

4. Torque wrench according to either one of Claims 2 or 3, characterized in that it comprises a deforming flexion element (3) embedded in the front end element (1), the free end of the said deforming flexion element being provided with a bearing which has an axis (11) perpendicular to the plane of the force and the diameter of which is inscribed without play in a recess of the rear end element (2).

5. Torque wrench according to Claim 4, characterized in that the outer diameter of the bearing is inscribed between two adjustable stop screws (16) installed in the rear end element (2 or 1d) in the vicinity of the articulations of the intermediate elements (1f).

6. Torque wrench according to either one of Claims 2 or 3, characterized in that it comprises a deforming flexion element (3) embedded in the front end element (1), the free end of the said deforming flexion element being provided with a bearing which has an axis (11) perpendicular to the plane of the force and the diameter of which is inscribed without play between the ends of the rocker bars (10) substantially level with the articulation axles (9) of the said rocker bars (10) on the rear end element (2).

7. Torque wrench according to Claim 6, characterized in that the bearing of the deforming flexion element (3) is inscribed without play between two adjustable stop screws (16) installed in the end of the flexion blades (1f) in the vicinity of their flexion zone (1h) connecting them to the rear end element (2).

8. Torque wrench according to any one of Claims 1 to 7, characterized in that it comprises, adhesively bonded to the deforming flexion element (3), strain gauges (12) which are self-compensated in terms of temperature for the steel used and which are arranged in such a way that the signal supplied is proportional to the flexion of the said deforming element (3), which gauges are connected by means of cables (14) to a connector (13) making the connection of the wrench to an electronic torque-measuring box.
